# EUROPÄISCHE PATENTSCHRIFT

(11) **EP 3 321 097 B1**
(45) Veröffentlichungstag und Bekanntmachung des Hinweises auf die Patenterteilung: **06.01.2021**
(21) Anmeldenummer: 17200430.1
(22) Anmeldetag: 07.11.2017
(51) Int. Cl.: B44B 5/00, B44B 5/02, B65B 61/02, B65B 61/06, B65B 7/28

(54) **VORRICHTUNG UND VERFAHREN ZUR MULTIFUNKTIONALEN FOLIENPRÄGUNG**
DEVICE AND METHOD FOR MULTIFUNCTIONAL FILM EMBOSSING
DISPOSITIF ET PROCÉDÉ D'ESTAMPAGE DE FEUILLES MULTIFONCTION

(30) Priorität: 10.11.2016 DE 102016121496
(43) Veröffentlichungstag der Anmeldung: 16.05.2018
(73) Patentinhaber: Gerhard Rauch Ges.m.b.H., 3452 Trasdorf (AT)
(72) Erfinder: SCHRÖPFER, Lars, 8302 Nestelbach bei Graz (AT); BURESCH, Anton, 3452 Trasdorf (AT)
(74) Vertreter: Michalski Hüttermann & Partner Patentanwälte mbB

(56) Entgegenhaltungen:
- EP-A1- 2 857 187
- EP-A2- 1 790 470
- WO-A1-2016/118990
- DE-A1-102009 003 493

## Beschreibung

Die vorliegende Erfindung betrifft eine Vorrichtung sowie ein Verfahren zur multifunktionalen Folienprägung. Insbesondere betrifft die vorliegende Erfindung eine Vorrichtung sowie ein Verfahren zur multifunktionalen Prägung von Versiegelungsfolien für Verpackungen.

Versiegelungsfolien werden in der Verpackungsindustrie für eine Vielzahl unterschiedlicher Produkte verwendet, beispielsweise als Verschluss für entsprechende Verpackungsbehälter wie Becher oder Boxen. Dabei werden die Versiegelungsfolien oftmals durch Ausstanzen entsprechender Formen aus einem bandförmigen Material erhalten. Bei dem dabei verwendeten Material kann es sich beispielsweise um Aluminiumfolie, Kunststofffolie, oder Verbundmaterialien aus Kunststoff und Aluminium handeln. Oftmals ist das Material dabei zumindest einseitig oder beidseitig bedruckt. Zum Verschluss von Verpackungsbehältern werden die Versiegelungsfolien auf die Behälter aufgeklebt oder aufgeschweißt. Hierzu können die Folien auf der dem Verpackungsbehälter zugewandten Seite beispielsweise eine Heißsiegellackschicht aufweisen.

Nach dem Ausstanzen einer der zu verschließenden Öffnung des Verpackungsbehälter entsprechenden Form aus dem Bandmaterial werden die erhaltenen Formstücke in der Regel gestapelt. Zum Verschießen der Verpackungsbehälter werden die z.B. als Deckel vorgesehenen Formstücke dem Stapel mit geeigneten Greifsystemen, wie beispielsweise Vakuumgreifern, entnommen und auf der zu verschließenden Öffnung des Verpackungsbehälters angeordnet. In Abhängigkeit des benutzten Klebesystems, wie z.B. Heißsiegellack, werden die als Deckel vorgesehenen Formstücke dann unter Einwirkung von Druck und/oder Wärme mit dem Verpackungsbehälter verbunden.

Zur Vermeidung, dass beim Abheben der Formstücke vom Stapel mehrere Formstücke aneinanderhaften ist es aus dem Stand der Technik bekannt, die Formstücke im Randbereich mit einer Prägung zu versehen, durch welche ein Aneinanderhaften der einzelnen Formstücke vermieden wird. Weitere Zwecke erfüllt eine solche Prägung nicht.

Vorrichtungen und Verfahren zur Prägung von Versiegelungsfolien sind aus dem Stand der Technik bekannt. So offenbart beispielsweise die EP 0 960 024 B2 ein Verfahren zur Herstellung von teilweise geprägten Deckelelementen für den Verschluss von Behältern, insbesondere Nahrungsmittelbehältern sowie eine Vorrichtung zur Durchführung dieses Verfahrens.

Ebenso offenbart die EP 1 790 470 B1ein Verfahren zur Herstellung von partiell mit Prägungen versehenen und zusätzlich bedruckten aufsiegelbaren Verpackungsdeckeln oder Etiketten.

WO 2016/118990 A1 offenbart eine Prägevorrichtung gemäß dem Oberbegriff von Anspruch 1.

DE 10 2009 003 493 A1 offenbart einen Artikelstempel mit einem Gehäuse, wenigstens einem in das Gehäuse eingesetzten auswechselbaren Buchstaben, einem Riegel, mittels welchem der Buchstabe formschlüssig in dem Gehäuse verriegelt ist, wobei der mittels wenigstens einer Feder in seiner den Buchstaben verriegelnden Position gehaltene Riegel gegen die Kraft der Feder in eine den Buchstaben freigebende Position bewegt werden kann.

EP 2 857 187 A1 offenbart ein Verfahren gemäß dem Oberbegriff von Anspruch 4.

Ein Nachteil der aus dem Stand der Technik bekannten Verfahren und Vorrichtungen ist es, dass eine zur Trennung der Formstücke (Deckel) eingesetzte Prägung sich bei Verkleben und/oder Verschweißen gegebenenfalls nachteilig auf die Haftung zwischen Verpackungsbehälter und Formstück auswirkt.

Ein weiterer Nachteil der aus dem Stand der Technik bekannten Systeme ist es, dass es zum Wechsel des Prägemusters notwendig ist, dass gesamte Prägewerkzeug, bei dem es sich üblicher Weise um eine Prägematrize ggf. in Kombination mit einer Prägepatrize handelt, ausgetauscht werden muss, was einerseits mit einem erhöhten Zeitaufwand, andererseits mit einem erhöhten Kostenaufwand einhergeht.

Vor diesem Hintergrund ist es die Aufgabe der vorliegenden Erfindung eine Vorrichtung sowie ein Verfahren anzugeben, mit welchen in einfacher Weise eine multifunktionale Folienprägung ermöglicht wird.

Gelöst wird diese Aufgabe durch eine Vorrichtung gemäß Anspruch 1 sowie ein Verfahren gemäß unabhängigen Anspruch 4.

Mit der Erfindung wird Vorrichtung zur multifunktionalen Prägung von Folien vorgeschlagen, welche ein Grundprägeelement, eine Aufnahmebereich, sowie ein innerhalb des Aufnahmebereichs lösbar angeordnetes Wechselprägeelement aufweist, wobei das lösbar angeordneten Wechselprägeelemente ein eine haptisch wahrnehmbare Information vermittelndes Prägebild aufweist.

Durch das vorsehen eines Prägebildes mit einer haptisch wahrnehmbaren Information wird die so erzeugte Prägung in vorteilhafter Weise multifunktionalisiert, so dass die erzeugte Prägung zum einer zur Informationswahrnehmung zum anderen zur Vereinzelung bei der Abstapelung von gestanzten Versiegelungsfolien dient. Hierdurch kann beispielsweise auf das vorsehen eines Prägemusters im Bereich des Versiegelungsrandes des Versiegelungsfolie verzichtet werden, um so eine optimierte Versiegelung beim aufbringen des Versiegelungsfolie auf die Verpackung sicherzustellen.

Insbesondere kann durch die so vorgesehene multifunktionalisierte Prägung eine Versiegelungsfolie für Verpackungen bereitgestellt werden, welche es sehbeeinträchtigten Personen ermöglicht, in vereinfachter Weise Informationen über den Inhalt des in der Verpackung befindlichen Produktes zu erhalten. Solche Informationen wurden bisher nur auf Umverpackungskartonagen, wie beispielsweise Arzneimittelumverpackungen bereitgestellt. Der Verlust der Umverpackung führt dabei jedoch auch zum Verlust der haptisch wahrnehmbaren Informationen.

Gemäß der Erfindung weist die Vorrichtung Fixiermittel zur lösbaren Festlegung des Wechselprägeelementes aufweist. Hierdurch ist ein einfacher Wechsel des Wechselprägeelementes und somit ein einfacher Austausch der mit dem Wechselprägeelement bereitgestellten haptisch Wahrnehmbaren Information möglich. Als Fixiermittel sind dabei insbesondere solche Elemente geeignet, welche eine kraftschlüssige und/oder formschlüssige Festlegung des Wechselprägeelementes am Grundprägeelement ermöglichen, wie beispielsweise Schraubklemmelemente oder Verschraubungen.

Gemäß der Erfindung weist die Vorrichtung einen Aufnahmebereich auf, welcher zur Aufnahme eine Mehrzahl von Wechselprägeelementen ausgelegt ist. Hierdurch können beispielsweise mehrere Braille-Zeichen oder Piktogramme in Wahrnehmungsrichtung hintereinander angeordnet werden, wodurch der vermittelte Informationsgehalt erhöht werden kann.

Insbesondere weist das Grundprägeelement mehrere Aufnahmebereiche für Wechselprägeelemente auf.

Gemäß der Erfindung sind das Grundprägeelement und das Wechselprägeelement als Matrize ausgebildet und die Vorrichtung weist eine hinsichtlich des Prägebildes des Grundprägeelementes invertierte Grundpatrize auf, welche einen Aufnahmebereich sowie ein innerhalb eines Aufnahmebereichs lösbar angeordnetes Wechselpatrizenelement aufweist. Das Wechselpatrzienelement weist dabei ein hinsichtlich des Prägebildes des Wechselprägeelementes invertiertes Prägebild auf. Bevorzugt sind dabei Grundprägeelement und die Grundpatrize zueinander ausrichtbar angeordnet.

Gemäß der Erfindung weist diese eine Prägeplatte auf, welche eine Mehrzahl von Grundprägeelementen umfasst. Sofern eine Patrize vorgesehen ist weist die Vorrichtung dem entsprechend eine Patrizenplatte auf, welche eine Mehrzahl von Grundpatrizen (210) umfasst. Hierdurch ist es möglich, in einem Prägezug eine Mehrzahl Deckelfolie zu prägen.

Gemäß der Erfindung ist es vorgesehen, dass die Wechselprägeelemente und/oder Wechselpatrizenelemente derart ausgebildet und/oder derart in dem Grundprägeelement/Grundpatrizenelement angeordnet sind, dass das mit einem ersten Grundprägeelement/Grundpatrizenelement erhaltene Prägebild zu dem mit einem weiteren Grundprägeelement/Grundpatrizenelement erhaltenem Prägebild nicht identisch ist. Hierdurch wird in vorteilhafter Weise eine weitere Funktionalität der Prägung bzw. des Prägebildes erreicht, wobei im Fall der Abstapelung aufeinanderzuliegen kommende Folien mit unterschiedlichem Prägebild durch die Unterschiede im Prägebild einen hinreichenden Abstand zu einander haben, um beim Aufnehmen eine Vereinzelung der Folien zu erreichen. Nicht identische Prägebilder im Sinne dieser Erfindung sind dabei beispielsweise Prägebilder die sich in ihrer jeweiligen Relativausrichtung zum Druckbild oder im Prägemuster voneinander unterscheiden. Hinsichtlich der Relativausrichtung kann dabei im Sinne der Erfindung bereits ein Unterschied von ≥0,1 mm, vorzugsweise ≥0,2 mm, insbesondere ≥0,3 mm ausreichend sein.

Gemäß einer weiteren Ausgestaltung der Erfindung kann es vorgesehen sein, dass Vorrichtung in einem System angeordnet ist, welches eine Materialzuführung, eine Prägeeinrichtung, sowie eine Stanzeinrichtung umfasst, wobei diese derart zueinander angeordnet sind, dass von der Materialzuführung zugeführtes Folienmaterial zunächst mittels der Prägeeinrichtung geprägt und anschließend mittels der Stanzeinrichtung gestanzt wird. Hierdurch ist in einem integrierten System die Bereitstellung von geprägten Folienelementen, wie z.B. Foliendeckel für Verpackungszwecke möglich.

Die Erfindung betrifft darüber hinaus ein Verfahren zur Herstellung einer mit einer multifunktionalen Prägung ausgerüsteten Versiegelungsfolie, aufweisend die Verfahrensschritte:
a) Bereitstellen eines bedruckten oder unbedruckten Folienmaterials;
b) Zuführen des Folienmaterials zu einer Prägeeinrichtung und einbringen einer multifunktionalen Prägung in das Folienmaterial;
c) Zuführen des geprägten Folienmaterials zu einer Stanzeinrichtung und ausstanzen der Versiegelungsfolie;
d) Abstapeln der ausgestanzten Versiegelungsfolie, mit der Maßgabe, dass jeweils Versiegelungsfolien mit unterschiedlichem Prägebild aufeinander zu liegen kommen,
dadurch gekennzeichnet, dass die Prägevorrichtung eine Prägeplatte aufweist, welche eine Mehrzahl von Grundprägeelementen umfasst, wobei jedes Grundprägeelement einen Aufnahmebereich sowie ein innerhalb des Aufnahmebereichs lösbar angeordnetes Wechselprägeelement aufweist das ein eine haptisch wahrnehmbare Information vermittelndes Prägebild aufweist, wobei die Prägeplatte eine Mehrzahl von Grundprägeelementen umfasst, und die Wechselprägeelemente derart ausgebildet und/oder derart in dem Grundprägeelement angeordnet sind, dass das mit einem ersten Grundprägeelement und dem darin angeordneten Wechselprägeelement erhaltene Prägebild zu dem mit einem weiteren Grundprägeelement und dem darin angeordneten Wechselprägeelement erhaltenem Prägebild nicht identisch ist.

Mit dem erfindungsgemäßen Verfahren wird es in vorteilhafter Weise ermöglicht Versiegelungsfolien, wie z.B. Deckel für Verpackungen beispielsweise für Lebensmittel, mit einer multifunktionalen Prägung zu versehen, welche neben der Funktion der Sicherstellung einer hinreichenden Vereinzelbarkeit der Folien bei der Aufnahme von einem Stapel die weitere Funktion eine haptisch wahrnehmbaren Information auf dem Foliendeckel, wie beispielsweise ein Piktogramm oder eine Braille-Markierung bereitzustellen. Hierdurch können beispielsweise hinsichtlich ihrer optischen Wahrnehmung eingeschränkte Personen Informationen über das in der Verpackung befindliche Produkt erhalten. Ebenso ist es möglich, Bildelemente eines auf der Folie aufgebrachten Aufdrucks dreidimensional zu unterstützen.

Gemäß einer Ausgestaltung des erfindungsgemäßen Verfahrens umfasst das mittels der Wechselprägeelemente als haptisch wahrnehmbares Prägebild eine Braille-Markierung und/oder eine Piktogramm.

Ausführungsformen der Erfindung sind anhand der nachfolgenden Figuren weiter erläutert.
Fig. 1 zeigt einen mit einer Ausführungsform einer erfindungsgemäßen Vorrichtung (100) geprägte Folie (900);
Fig. 2 zeigt eine Ausführungsform einer Vorrichtung (100);
Fig. 3 zeigt eine Prägeplatte (101), welche eine Mehrzahl von Grundprägeelementen (110) aufweist; und
Fig. 3 zeigt ein System (150) mit einer Prägeeinrichtung (152), welche eine erfindungsgemäße Vorrichtung aufweist.

Fig. 1 zeigt eine Folie (900), welche ein haptisch wahrnehmbares Prägebild (130) aufweist. Die dargestellte Folie (900) kann dabei beispielsweise als Versiegelungsfolie zur Verschließung einer Lebensmittelverpackung, wie beispielsweise ein Joghurtbecher oder dergleichen, dienen. Bei dem haptisch wahrnehmbaren Prägebild (130) kann es sich wie in der gezeigten Ausführungsform gezeigt beispielsweise um Braille-Markierungen handeln, mit deren Hilfe in ihrer optischen Wahrnehmungsfähigkeit eingeschränkten Personen Informationen über den Inhalt der Lebensmittelverpackung vermittelt werden. In der dargestellten Ausführung wird beispielsweise als haptische wahrnehmbare Informationen der Name des Herstellers und die Geschmacksrichtung (Erdbeere) angegeben.

Fig. 2 zeigt eine Ausgestaltung einer Vorrichtung (100) zur multifunktionalen Prägung von Folien. Die Vorrichtung weist dabei ein Grundprägeelement (110) mit einem Aufnahmebereich (111), sowie ein innerhalb des Aufnahmebereichs (111) lösbar angeordnete Wechselprägeelemente (120, 121, 122, 123) auf. Die lösbar angeordneten Wechselprägeelemente (120, 121, 122, 123) sind dazu geeignet, beim Prägen der Folie ein eine haptisch wahrnehmbare Information vermittelndes Prägebild zu erzeugen. In der gezeigten Ausführungsform erzeugen beispielsweise die Wechselprägeelement 120, 122 und 123 ein Prägebild der Braille-Markierung für den Buchstaben "e" und das Wechselprägeelement 121 ein Prägebild der Braille-Markierung für den Buchstaben "r".

Fig. 3 zeigt eine Prägeplatte (101), welche eine Mehrzahl von Grundprägeelementen (110) aufweist. Jedes der Grundprägeelemente (110) weist dabei wiederum einen Aufnahmebereich zur Aufnahme einer Mehrzahl von Wechselprägeelementen auf. Dabei sind die Wechselprägeelemente derart ausgebildet und/oder derart in dem Grundprägeelement angeordnet, dass das mit einem ersten Grundprägeelement (110) erhaltene Prägebild zu dem mit einem weiteren Grundprägeelement erhaltenem Prägebild nicht identisch ist. Hierdurch wird erreicht, dass bei der Abstapelung von geprägten Folien ein Verhaken der Folien ineinander vermieden werden kann und eine Vereinzelung der Folien bei einer Wiederaufnahme erreicht wird.

Fig. 4 zeigt ein System (150), mit welchem aus einem bahnförmigen Folienmaterial, wie beispielsweise einer Aluminiumfolie oder einer Aluminium/Kunststoff-Kompositfolie geprägte Versiegelungsdeckel und ausgestanzt werden können. Das System (150) weist dazu eine Materialzuführung (151) auf, welche ein bahnförmiges Folienmaterial (900) zunächst einer Prägeeinrichtung (152) zuführt. Die Prägeeinrichtung (150) weist dabei eine Prägeplatte mit einer Mehrzahl von Grundprägeelementen auf, welche wiederum jeweils eine Mehrzahl von Wechselprägeelementen aufweisen. Die mittels der Prägeeinrichtung (150) geprägte Folienbahn wird einer Stanzeinrichtung (153) zugeführt, mittels welcher geprägte Folienelemente ausgestanzt werden. Die geprägten und ausgestanzten Folienelemente werden in einem Stapel (154) abgestapelt. Durch das Vorsehen von Grundprägeelementen bzw. Wechselprägeelementen die nicht identische Prägebilder erzeugen wird eine Vereinzelung der in dem Stapel (154) abgestapelten Folienelemente bei eine späteren Wiederaufnahme vereinfacht.

## Patentansprüche

1. Vorrichtung (100) zur multifunktionalen Prägung von Folien (900), aufweisend ein Grundprägeelement (110), einen Aufnahmebereich (111), sowie ein innerhalb des Aufnahmebereichs (111) lösbar angeordnetes Wechselprägeelement (120), wobei das lösbar angeordneten Wechselprägeelemente (120) ein eine haptisch wahrnehmbare Information vermittelndes Prägebild (130) aufweist,
wobei die Vorrichtung (100) Fixiermittel zur lösbaren Festlegung des Wechselprägeelementes (120) aufweist und der Aufnahmebereich (111) zur Aufnahme einer Mehrzahl von Wechselprägeelementen (120, 121, 122, 123) ausgelegt ist und wobei das Grundprägeelement (110) und das Wechselprägeelement (120) als Matrize ausgebildet sind und die Vorrichtung eine hinsichtlich des Prägebildes des Grundprägeelementes (110) invertierte Grundpatrize (210) aufweist, welche einen Aufhahmebereich (211) sowie ein innerhalb eines Aufnahmebereichs (211) lösbar angeordnetes Wechselpatrizenelement (220) aufweist, wobei das Wechselpatrizenelement (220) hinsichtlich des Prägebildes des Wechselprägeelementes (120) invertiert ist, wobei das Grundprägeelement (110) und die Grundpatrize (210) zueinander ausrichtbar angeordnet sind, **dadurch gekennzeichnet, dass** die Vorrichtung (100) eine Prägeplatte (101) aufweist, welche eine Mehrzahl von Grundprägeelementen (110) umfasst und eine Patrizenplatte (201) aufweist, welche eine Mehrzahl von Grundpatrizen (210) umfasst, wobei die Wechselprägeelemente (120) und Wechselpatrizenelemente (220) derart ausgebildet und/oder derart in dem Grundprägeelement / Grundpatrizenelement angeordnet sind, dass das mit einem ersten Grundprägeelement / Grundpatrizenelement (110, 210) und dem darin angeordneten Wechelprägeelement / Wechselpatrizenelement (120/220) erhaltene Prägebild zu dem mit einem weiteren Grundprägeelement / Grundpatrizenelement und dem darin angeordneten Wechelprägeelement / Wechselpatrizenelement (120/220) erhaltenem Prägebild nicht identisch ist.

2. Vorrichtung gemäß einem der vorhergehenden Ansprüche, wobei das Wechselprägeelement (120) als haptisch wahrnehmbares Prägebild (130) eine Braille-Markierung und/oder ein Piktogramm erzeugt.

3. System (150), aufweisend eine Materialzuführung (151), eine Prägeeinrichtung (152) mit einer Vorrichtung (100) gemäß einer der Ansprüche 1 oder 2, sowie eine Stanzeinrichtung (153), wobei diese derart zueinander angeordnet sind, dass von der Materialzuführung (151) zugeführtes Folienmaterial zunächst mittels der Prägeeinrichtung (152) geprägt und anschließend mittels der Stanzeinrichtung (153) gestanzt wird.

4. Verfahren zur Herstellung einer mit einer multifunktionalen Prägung ausgerüsteten Versiegelungsfolie, aufweisend die Verfahrensschritte:
a) Bereitstellen eines bedruckten oder unbedruckten Folienmaterials;
b) Zuführen des Folienmaterials zu einer Prägeeinrichtung (151) und einbringen einer multifunktionalen Prägung in das Folienmaterial;
c) Zuführen des geprägten Folienmaterials zu einer Stanzeinrichtung (152) und ausstanzen der Versiegelungsfolie;
d) Abstapeln der ausgestanzten Versiegelungsfolie, mit der Maßgabe, dass jeweils Versiegelungsfolien mit unterschiedlichem Prägebild aufeinander zu liegen kommen,
**dadurch gekennzeichnet, dass** die Prägevorrichtung (151) eine Prägeplatte (101) aufweist, welche eine Mehrzahl von Grundprägeelementen (110) umfasst, wobei jedes Grundprägeelement (110) einen Aufnahmebereich (111) sowie ein innerhalb des Aufnahmebereichs (111) lösbar angeordnetes Wechselprägeelement (120) aufweist das ein eine haptisch wahrnehmbare Information vermittelndes Prägebild (130) aufweist, wobei die Prägeplatte (101) eine Mehrzahl von Grundprägeelementen (110) umfasst, und die Wechselprägeelemente (120) derart ausgebildet und/oder derart in dem Grundprägeelement angeordnet sind, dass das mit einem ersten Grundprägeelement (110) und dem darin angeordneten Wechselprägeelement erhaltene Prägebild zu dem mit einem weiteren Grundprägeelement und dem darin angeordneten Wechselprägeelement erhaltenem Prägebild nicht identisch ist.

5. Verfahren gemäß Anspruch 4, wobei mittels der Wechselprägeelemente (120) als haptisch wahrnehmbares Prägebild (130) eine Braille-Markierung und/oder ein Piktogramm erzeugt wird.

## Claims

1. Device (100) for multifunctional embossing of foils (900), comprising a basic embossing element (110), an accommodation area (111) and an exchange embossing element (120) detachably disposed within the accommodation area (111), wherein the detachably disposed exchange embossing element (120) comprises an emboss image (130) providing haptically perceptible information,
wherein the device (100) comprises fixing means for detachably fixing the exchange embossing element (120) and the accommodation area (111) is configured to accommodate a plurality of exchange embossing elements (120, 121, 122, 123) and wherein the basic embossing element (110) and the exchange embossing element (120) are configured as a female die and the device comprises a basic male die (210) which is inverted with respect to the emboss image of the basic embossing element (110) and comprises an accommodation area (211) and an exchange male die element (220) detachably disposed within the accommodation area (211), wherein the exchange male die element (220) is inverted with respect to the emboss image of the exchange embossing element (120), wherein the basic embossing element (110) and the basic male die (210) are arranged such that they can be aligned with one another,
**characterized in that**
the device (100) comprises an embossing plate (101) which comprises a plurality of basic embossing elements (110) and a male die plate (201) which comprises a plurality of basic male dies (210), wherein the exchange embossing elements (120) and the exchange male die elements (220) are formed in such a way and/or are disposed in such a way in the basic embossing element/basic male die element that the emboss image obtained with a first basic embossing element/basic male die element (110, 210) and the exchange embossing element/exchange male die element (120/220) arranged therein is not identical to the emboss image obtained with a further basic embossing element/basic male die element and the basic embossing element/exchange male die element (120/220) disposed therein.

2. Device according to the preceding claim, wherein the exchange embossing element (120) produces a Braille marking and/or a pictogram as a haptically perceptible emboss image (130).

3. System (150) comprising a material feed (151), an embossing means (152) including a device (100) according to any one of claims 1 or 2, and a punching means (153), wherein these components are arranged with respect to one another in such a way that a film material fed from the material feed (151) is first embossed by means of the embossing means (152) and then punched by means of the punching means (153).

4. Method for producing a sealing film provided with a multifunctional embossing, including the process steps:
a) providing a printed or unprinted film material;
b) feeding the film material to an embossing means (151) and imparting a multifunctional embossing in the film material;
c) feeding the embossed film material to a punching means (152) and punching the sealing film;
d) stacking the punched sealing film with the proviso that sealing films with different emboss images respectively come to rest on top of one another,
**characterized in that**
the embossing means (152) comprises an embossing plate (101) which comprises a plurality of basic embossing elements (110), wherein each basic embossing element (110) comprises an accommodation area (111) and an exchange embossing element (120) which is detachably disposed within the accommodation area (111) and comprises an emboss image (130) providing haptically perceptible information, wherein the embossing plate (101) comprises a plurality of basic embossing elements (110), and wherein the exchange embossing elements (120) are configured in such a way and/or are arranged in the basic embossing element in such a way that the emboss image obtained with a first basic embossing element (110) and the exchange embossing element disposed therein is not identical to the emboss image obtained with a further basic embossing element and the exchange embossing element disposed therein.

5. Method according to claim 4, wherein by means of the exchange embossing elements (120) a Braille marking and/or a pictogram is generated as a haptically perceptible emboss image (130).

## Revendications

1. Dispositif (100) d'estampage multifonctionnel de feuilles (900), présentant un élément d'estampage de base (110), une zone de support (111), ainsi qu'un élément d'estampage alternatif (120), disposé de manière amovible à l'intérieur de la zone de support (111), où l'élément d'estampage alternatif (120) disposé de manière amovible présente une image d'estampage (130) véhiculant des informations perceptibles de manière haptique,
où le dispositif (100) présente des produits de fixation pour la mise en place amovible de l'élément d'estampage alternatif (120), et
la zone de support (111) est prévue pour la réception d'une multiplicité d'éléments d'estampage alternatifs (120, 121, 122, 123) et où l'élément d'estampage de base (110) et l'élément d'estampage alternatif (120) sont conçus sous forme de matrices et le dispositif présente un cliché de base (210) inversé par rapport à l'image d'estampage de l'élément d'estampage de base (110), lequel présente une zone de support (211) ainsi qu'un élément de cliché alternatif (220) disposé de manière amovible à l'intérieur d'une zone de support (211), où l'élément de cliché alternatif (220) est inversé par rapport à l'image d'estampage de l'élément d'estampage alternatif (120), où l'élément d'estampage de base (110) et le cliché de base (210) sont disposés orientables l'un par rapport à l'autre, **caractérisé en ce que** le dispositif (100) présente une plaque d'estampage (101), laquelle comprend une multiplicité d'éléments d'estampage de base (110) et une plaque de clichés (201), laquelle comprend une multiplicité de clichés de base (210), où les éléments d'estampage alternatifs (120) et les éléments de clichés alternatifs (220) sont conçus de telle manière, et/ou sont disposés dans l'élément d'estampage de base / l'élément d'estampage alternatif (220) de telle manière que l'image d'estampage obtenue avec un premier élément d'estampage de base / élément de cliché de base (110, 210) et l'élément d'estampage alternatif / l'élément de cliché alternatif (120 / 220) y étant disposé n'est pas identique à l'image d'estampage obtenue avec un autre élément d'estampage de base / élément de cliché de base et l'élément d'estampage alternatif / l'élément de cliché alternatif ( 120 / 220) y étant disposé.

2. Dispositif selon l'une des revendications précédentes, dans lequel l'élément d'estampage alternatif (120) crée une empreinte de Braille et/ou un pictogramme en tant qu'image d'estampage (130) perceptible de manière haptique.

3. Système (150) présentant une alimentation de matière (151), un dispositif d'estampage (152) avec un dispositif (100) selon l'une des revendications 1 ou 2, ainsi qu'un dispositif de poinçonnage (153), où ceux-ci sont agencés les uns par rapport aux autres de telle manière que la matière en feuille approvisionnée par l'alimentation de matière (151) est d'abord estampée au moyen du dispositif d'estampage (152) et est ensuite poinçonnée au moyen du dispositif de poinçonnage (153).

4. Procédé de fabrication d'une feuille de scellement équipée d'un estampage multifonctionnel, présentant les étapes de procédé :
a) de fourniture d'une matière en feuille imprimée ou non imprimée ;
b) d'approvisionnement de la matière en feuille au niveau d'un dispositif d'estampage (151) et d'application d'un estampage multifonctionnel dans la matière en feuille ;
c) d'approvisionnement de la matière en feuille estampée au niveau d'un dispositif de poinçonnage (152) et de poinçonnage de la feuille de scellement ;
d) de retrait de la feuille de scellement estampée de la pile à la condition que des feuilles de scellement respectives avec une image d'estampage différente se trouvent empilées les unes sur les autres,
**caractérisé en ce que** le dispositif d'estampage (151) présente une plaque d'estampage (101), laquelle comprend une multiplicité d'éléments d'estampage de base (110), où chaque élément d'estampage de base (110) présente une zone de support (111) ainsi qu'un élément d'estampage alternatif (120) disposé de manière amovible à l'intérieur de la zone de support (111), qui présente une image d'estampage (130) véhiculant des informations perceptibles de manière haptique, où la plaque d'estampage (101) comprend une multiplicité d'éléments d'estampage de base (110) et les éléments d'estampage alternatifs (120) sont conçus de telle manière, et/ou sont disposés dans l'élément d'estampage de base de telle manière que l'image d'estampage obtenue avec un premier élément d'estampage de base (110) et l'élément d'estampage alternatif y étant disposé n'est pas identique à l'image d'estampage obtenue avec un autre élément d'estampage de base et l'élément d'estampage alternatif y étant disposé.

5. Procédé selon la revendication 4, dans lequel, une empreinte de Braille et/ou un pictogramme sont créés au moyen d'éléments d'estampage alternatifs (120) servant d'images d'estampages (130) perceptibles de manière haptique.
